# EUROPÄISCHE PATENTSCHRIFT

(11) **EP 0 337 247 B1**
(45) Veröffentlichungstag und Bekanntmachung des Hinweises auf die Patenterteilung: **02.12.1992**
(21) Anmeldenummer: 89105873.7
(22) Anmeldetag: 04.04.1989
(51) Int. Cl.: B21D 43/05

(54) **Transferpresse mit in ihrer Länge teilbaren Greiferschienen**
Multistage press having transfer bars divisible in their length
Presse à étages multiples avec des barres de transfert divisibles en longueur

(30) Priorität: 14.04.1988 DE 3812365
(43) Veröffentlichungstag der Anmeldung: 18.10.1989
(73) Patentinhaber: L. SCHULER GmbH, D-73012 Göppingen (DE)
(72) Erfinder: Rieger, Walter, D-7320 Göppingen (DE); Thudium, Karl, D-7328 Wäschenbeuren (DE)

(56) Entgegenhaltungen:
- EP-A- 0 116 684
- EP-A- 0 188 776
- EP-A- 0 264 732
- AT-A- 364 223
- DE-A- 3 433 566
- PATENT ABSTRACTS OF JAPAN, Band 5, Nr. 53 (M-63)[725], 14. April 1981; & JP-A-56 009 029 (AIDA ENGINEERING K.K.) 29-01-1981

## Beschreibung

Die Erfindung betrifft eine Transferpresse nach dem Oberbegriff des Anspruchs 1.

Der Wechsel von Greifzeugen und der diese tragenden Greiferschienenteile erfolgt mit dem Werkzeugwechsel vermittels in die Presse und aus dieser heraus verfahrbarer Schiebetische. Die austauschbaren Greiferschienenteile sind von den in der Presse verbleibenden Greiferschienenteilen abkuppelbar bzw. an diese ankuppelbar.

In der DE 35 01 946 C2 ist eine Kupplungsvorrichtung beschrieben worden, wobei diese in der Kupplungslage formschlüssig zusammenwirkende Verbindungsmittel umfaßt. Die Stirnflächen der Greiferschienenteile weisen Flächen auf, die in Kupplungslage vermittels eines Drehspanners gegeneinander gepreßt werden. Die Flächen sind Konus- und Gegenkonusflächen. Der Drehspanner ist in einen Endteil eines Greiferschienenteils eingebracht und weist eine Spannstange auf, die drehbar und in ihrer axialen Erstreckung beweglich ist. Die Spannstange ist aus dem Endteil des Greiferschienenteils heraus in den Endteil des anzukuppelnden Greiferschienenteils verfahrbar und nach Drehung und einem Zurückziehen unter Kraftaufbringung mit dem hammerartig angeformten Stangenende hinter einer Spannfläche festsetzbar.

Das Herausfahren des Greiferschienenteils aus der Presse und das Hineinfahren des Greiferschienenteils in die Presse setzt eine Trennfuge zwischen den Stirnflächen der aneinander anzukuppelnden Greiferschienenteile voraus. Die Trennfuge ist durch die Bewegung der Spannstange beim Entkuppeln durch Auseinanderschieben der Greiferschienenteile zu erzeugen, beim Kuppeln durch Zusammenziehen der Greiferschienenteile zu schließen.

Auch in der Vorrichtung nach der DE 35 20 343 A1 wird von dem Erfordernis einer Trennfuge ausgegangen. Diese wird durch Keile überbrückt, die bei dem Kuppelvorgang durch die Spannstange eines Drehspanners in den Freiraum zwischen den Enden der Greiferschienenteile bewegt werden, bevor die Spannstange durch Drehen und Zurückziehen hinter einer Spannfläche festgesetzt wird.
Aus der JP-A-569029, die die Grundlage für den Oberbegriff der Ansprüche bildet, ist eine Transferpresse mit Greiferschienen bekannt geworden, die in pressenseitige, in der Presse verbleibende, und in austauschbare Greiferschienenteile unterteilbar sind. Zum fugenfreien Kuppeln und Entkuppeln der Greiferschienenteile sind in den Endbereichen dieser Spann- und Gegenspannelemente eingebracht. Beim Spannen werden in die Stirnflächen der Greiferschienenteile eingebrachte Flanschflächen gegeneinander gepreßt. Die Flanschflächen sind ebene Flächen, die sich über die Breite der Stirnfläche erstrekken. In eine Flanschfläche eines Greiferschienenteils ist eine absatzartige Stufe eingearbeitet, in die ein Vorsprung an der Flanschfläche des anzupassenden Greiferschienenteils eingreift. Bei Kuppeln und Entkuppeln gleiten die aneinander liegenden Flanschflächen über die gesamte Breite aneinander und es kann zu Verkantungen während dieser Bewegungen kommen.

Demgegenüber ist es Aufgabe der Erfindung, die Hebe-Senkbewegung für das Verfahren der Flanschflächen in der Kuppel-Entkuppelebene geringer als die Höhe der Greiferschienenteile, bzw. geringer als die Breite der Greiferschienenteile zu halten, wobei die Kuppel-Entkuppelbewegung mit der Hebe-Senkbewegung oder der anfänglichen Verfährbewegung des Schiebetisches erfolgen kann.

Diese Aufgabe ist gelöst bei einer Transferpresse nach dem Oberbegriff des Anspruchs 1 bzw. des Anspruchs 2 durch die jeweils diese kennzeichnenden Merkmale.

Anhand von Ausführungsbeispielen in der Zeichnung soll im folgenden die Erfindung näher erläutert werden.

Es zeigen:
- Fig. 1: den Arbeitsraum einer Transferpresse mit Schiebetisch und Greiferschienen in einer Vorderansicht und in einer Teil-Draufsicht,
- Fig. 2: Endbereiche von Greiferschienenteilen einer ersten Ausführungsform im Kupplungszustand,
- Fig. 3: Endbereiche der in Fig. 2 gezeigten Greiferschienenteile im Entkuppelzustand,
- Fig. 4: eine Ansicht einer Stirnfläche an dem Endbereich eines Greiferschienenteils entsprechend der durch die Pfeile IV-IV in Fig. 5 vorgegebenen Blickrichtung,
- Fig. 5: Endbereiche von Greiferschienenteilen einer zweiten Ausführungsform im Kuppelzustand,
- Fig. 6: Endbereiche der in Fig. 5 gezeigten Greiferschienenteile im Entkuppelzustand,
- Fig. 7: dem Arbeitsraum einer Transferpresse mit Schiebetisch und Greiferschienen in einer Vorderansicht einer zweiten Ausführung hinsichtlich des Kuppelns und Entkuppelns,
- Fig. 8: Endbereiche von Greiferschienenteilen einer dritten Ausführungsform im Entkuppelzustand und
- Fig. 9: Endbereiche von Greiferschienenteilen einer weiteren Ausführungsform im Entkuppelzustand.

In den Arbeitsraum der Transferpresse 1 ist zwischen die Pressenständer 2 ein Schiebetisch 3 eingefahren und geringfügig abgesenkt worden. Die Hebe-Senkbewegung in Richtung 5 erfolgt vermittels Arbeitszylindern 13 im Schiebetisch oder im Pressentisch. Der Schiebetisch 3 ist über auf Schienen 17 geführten Rollen 18 in Richtung des Doppelpfeils 15 bewegbar. Bei dem Einrichten der Transferpresse 1 auf ein neues Werkstück sind mit dem Schiebetisch 3 sowohl ein Werkzeug 6 bzw. ein Werkzeugsatz, als auch Teilstücke von Greiferschienen austauschbar.

Es sind zwei sich über die Länge der Umsetzbewegung der Werkstücke erstreckende Greiferschienen vorhanden. Die unterteilbaren Greiferschienen bestehen aus in der Transferpresse 1 verbleibenden, pressenseitigen Greiferschienenteilen 7, 9, in Fig. 1, bzw. 41, 43, in Fig. 7, und aus austauschbaren, mit dem Schiebetisch 3 aus der Transferpresse 1 heraus- bzw. in diese hineinfahrbaren Greiferschienenteilen 8, 10 bzw. 42. Der Antrieb der Greiferschienen für den Betrieb - Umsetzen von Werkstücken - erfolgt in der Hebe-Senkbewegung und in der Öffnen-Schließenbewegung von Schließkästen 12 aus über Führungsmittel 11; für den Transfer von einer der Stirnseiten der Transferpresse 1 aus.

Entsprechend Fig. 1 kann die Hebe-Senkbewegung des Schiebetisches 3 in Richtung 5 zum Anheben der austauschbaren Greiferschienenteile 8, 10 genutzt werden. Hierbei lösen sich die Greiferschienenteile in den mit 16 angegebenen Trennstellen voneinander. Mit 14 sind Auflagen auf dem Schiebetisch 3 für die austauschbaren Greiferschienenteile 8, 10 bzw., 42 in Fig. 7 angedeutet. Diese können aus Hubzylindern bestehen und dem durch Heben und Senken anstelle des Schiebetisches 3 Kuppeln und Entkuppeln der Greiferschienenteile 8, 9, 10, 41, 42, 43 dienen.

In Fig. 2 ist in den Endteil des austauschbaren Greiferschienenteils 8 ein handelsüblicher, unter der Bezeichnung Drehspanner erhältliches Kraftspannelement 21 eingesetzt. Der Drehspanner 21 erzeugt die erforderlichen Bewegungen für eine Spannstange 22. Diese ist in ihrer axialen Richtung aus dem Greiferschienenteil 8 über die Trennstelle 16 hinaus in den Greiferschienenteil 7 vorgeschoben, anschliessend gedreht und teilweise zurückgezogen worden zur Anlage des hammerkopfartigen Stangenendes an einer Spannfläche 26 des Greiferschienenteils 7. Durch Kraftaufwand in dem Drehspanner 21 werden so die Greiferschienenteile 7, 8; 8, 9; 9, 10 und in Fig. 7 die Greiferschienenteile 41, 42; 42, 43 usw. zusammengepreßt, untereinander verspannt. Mit der Spannstange 22 wird ein Brückenteil 23 mitbewegt, das einerseits Zentrierbolzen 24 zum Ausrichten der Greiferschienenteile 7, 8, 9, 10, 41, 42, 43 untereinander vor dem gegenseitigen Verspannen mitführt. Andererseits wird mit dem Brückenteil 23 ein Führungsbolzen 32 mitbewegt, der in eine Nut 33 eines Schlittens 29 eingreift. Der in Richtung der Längserstreckung des Greiferschienenteils 8 bewegliche Schlitten 29 trägt eine Hälfte 28 einer Energiekupplung. Die andere Kupplungshälfte 27 ist an dem Greiferschienenteil 7 fest angeordnet. In den weiteren Figuren sind diese Bauteile nicht mehr dargestellt worden.

Fig. 3 zeigt die in den Greiferschienenteil 8 zurückgezogene Spannstange 22 und die gleichzeitig durch das Brückenteil 23 zurückbewegten Zentrierbolzen 24 und den Schlitten 29. In den Fign. 2 und 3 sind mit 34′ und 34‴ Flanschflächen an dem pressenfesten Greiferschienenteil 7 und mit 37′ und 37‴ Flanschflächen an dem austauschbaren Greiferschienenteil 8 beziffert. Die Flanschflächen 34′, 34‴, 37′ und 37‴ befinden sich jeweils in den Randbereichen der Stirnflächen und erstrecken sich über deren Breite. Die in diesen und den weiteren Figuren insgesamt gezeigten und beschriebenen Flanschflächen 34, 37 sind ebene, plane Flächen. Die Ebenheit jeder Flanschfläche 34′, 34‴, 37′, 37‴ verläuft sowohl in Richtung 5 der Hebe-Senkbewegung als auch in Richtung 15 der Verfahrbewegung des Schiebetisches 3. Die Flanschfläche 37′ an dem austauschbaren Greiferschienenteil 8 ragt gegenüber der Flanschfläche 37‴, die in diesem Ausführungsbeispiel gegenüber dem Hauptflächenanteil der Stirnfläche zurückversetzt ist, weiter aus der Stirnfläche heraus. Hierdurch entsteht bei dem Entkuppeln durch Heben des Greiferschienenteils 8 in Richtung 5 bzw. bei dem Herausfahren in Richtung 15 des Schiebetisches 3 ein Abstand zwischen den Greiferschienenteilen 7, 8; 8, 9; 9, 10 usw. Dieser Abstand ist bei dem Kuppeln in Richtung 5 des Senkens bzw. in Richtung 15 bei dem Hereinfahren des Schlittens in die Transferpresse bis zum Berühren der Flanschflächen (34, 37) dann bereits vorgegeben. Die Breite der Flanschflächen 34′, 34‴, 37′, 37‴ kann bezogen werden auf z.B. die Länge der Hebe- und Senkbewegung. Somit kann die Breite als Maß, gemessen in Richtung 5 dieser Bewegung, etwa der Länge dieser Bewegung entsprechen. Die erforderliche Mindestbreite ist aus der statthaften Flächenpressung zu errechnen. Die geringe Hebe-Senkbewegung des Schiebetisches 3 aus seiner Arretierung am Pressentisch reicht aus für das Entkuppeln bzw. das Kuppeln, wenn eine rechnerische Mindestbreite eingehalten werden kann. Die Positionsziffer 15 verweist auf die Verfahrbewegung des Schiebetisches 3, die um 90 Winkelgrad zu der Richtung 5 des Hebens und Senkens des Schiebetisches 3 oder der Hubzylinder 14 verläuft. Wird die Verfahrbewegung des Schiebetisches 3 zum Kuppeln und Entkuppeln genutzt, können die Flanschflächen 34′, 34‴, 37′ und 37‴ auch in senkrechter Anordnung in die Stirnflächen eingebracht sein. Die hervorstehenden Flanschflächen 34‴ und 37′ sind mit Anlaufschrägen 36, 38 versehen für den ersten Kontakt zwischen den Greiferschienenteilen 7, 8, 9, 10, 41, 42, 43 bei deren Annäherung.

Die hervorstehende Flanschfläche 34‴ an den pressenfesten Greiferschienenteilen 7, 9 bildet eine Anschlagfläche 40, gegen die die Anschlagfläche 39 an dem austauschbaren Greiferschienenteil 8, 10 bei dem Kuppeln anlegbar ist. Gleichzeitig dienen diese Anschlagflächen 39, 40 gegen ungewolltes Absenken der austauschbaren Greiferschienenteile 8, 10. Mit 8′ ist die durch das Heben des Schiebetisches 3 bewirkte Aushebestellung der austauschbaren Greiferschienenteile 8, 10 gekennzeichnet.

Fig. 4 läßt eine Anordnung von drei Flanschflächen 34′, 34˝, 34‴ in der Stirnfläche des Greiferschienenteils 7 erkennen, die sich über die Breite, bei vorstellbarer Drehung der Greiferschienenteile 7, 8, 9, 10, 41, 42, 43 um 90 Winkelgrad um ihre Längsachse gemäß der Verfahrbewegung des Schlittens 3, dann über die Höhe des Greiferschienenteils 7 bzw. aller Greiferschienenteile 7, 8, 9, 10, 41, 42, 43 erstrecken. Die im wesentlichen mittig zu den in den Randbereichen der Stirnfläche befindlichen Flanschflächen 34′, 34‴ verlaufende Flanschfläche 34˝ ist in ihrer Länge durch den Bewegungsbereich des Spannbolzens 22 unterbrochen. Die Dreier-Anordnung der Flanschflächen 34′, 34˝, 34‴ bzw. 37′, 37˝, 37‴ ist auch aus den Fign. 5 und 6 erkennbar.

Die Fign. 5 und 6 lassen das unterschiedlich weite Hervorstehen der Flanschflächen 34, 37 aus den Stirnflächen der Greiferschienenteile 7 und 8 erkennen. Der austauschbare Greiferschienenteil 8 muß mit den Flanschflächen 34′, 34˝, 34‴ des pressenfesten, in der Presse verbleibenden, Greiferschienenteils 7 in einer (seitlichen) Versetzbewegung vorbeigeführt, gekuppelt bzw. entkuppelt werden. Die in Richtung 5, 15, 35 der Kuppel-Entkuppelbewegung obere bzw. vorn liegende Flanschfläche 37′ an dem austauschbaren Greiferschienenteil 8 ragt weiter aus der Stirnfläche heraus als die zweite, benachbarte Flanschfläche 37˝. Die zweite Flanschfläche 37˝ wiederum ragt weiter aus der Stirnfläche heraus als die dritte, hier unterste Flanschfläche 37‴. Die komplementären Flanschflächen 34′, 34˝, 34‴ an dem pressenseitigen Greiferschienenteil 7 ragen demzufolge in vertauschter Weise aus der Stirnfläche hervor.

Da die Hebe-Senkbewegung in Richtung 5 nur geringfügig größer sein muß als die Breite der Flanschflächen 34, 37, um die austauschbaren Greiferschienenteile 8, 10, 42 aus der Transferpresse 1 herausfahren zu können, ist der Freiraum 45 zwischen den Flanschflächen 34, 37 geringfügig größer zu gestalten als die Breite der Flanschflächen 34, 37. Je nach Genauigkeit in der Hebe-Senkbewegung bzw. der Verfahrbewegung sind die Fasen 36, 38 an den Flanschflächen 34, 37 in Länge und Schräglage entsprechend auszubilden. Die Kuppel-Entkuppelbewegung für die Greiferschienenteile 7, 8, 9, 10, 41, 42, 43 erfolgt für alle Ausführungsbeispiele in einer Ebene, die in Fig. 9 näher dargestellt und dort mit 46 positioniert wurde.

In den Fign. 1 bis 6 wurde davon ausgegangen, daß die Kuppel-Entkuppelbewegung durch Heben und Senken des Schiebetisches 3 oder vermittels der Bewegung der auf diesem angebrachten Hubzylinder 14 in Richtung 5 bzw. durch die Verfahrbewegung des Schiebetisches in Richtung 15 erfolgt.

Fig. 7 zeigt eine Transferpresse 1 mit Pressenständern 2 und verfahrbarem Schiebetisch 3. Die paarweise vorhandenen Greiferschienen sind gleichfalls unterteilt in pressenseitige Greiferschienenteile 41 und 43 und in austauschbare Greiferschienenteile 42. Das Kuppeln und Entkuppeln dieser im Bereich der Trennstelle 16 erfolgt über den Schließkasten 12 bzw. durch die vermittels Schließkasten 12 ausführbare Hebe-Senkbewegung in Richtung 35. Diese Hebe-Senkbewegung ist größer oder zumindest gleich groß der additiven Bewegung aus der erforderlichen Kuppel-Entkuppelbewegung und der Hebe-Senkbewegung des Schiebetisches 3 für dessen Herausfahren. Der erforderliche Hebehub der Greiferschienenteile 41, 43 ist durch Strich-Punktlinien 41′, 43′ dargestellt.

Fig. 8 zeigt die Ausgestaltung der Stirnseiten der Greiferschienenteile 41, 42 für die zu Fig. 7 beschriebene Anwendung. Der in Richtung 35 vermittels Schließkasten 12 anhebbare und absenkbare Greiferschienenteil 41 bzw. 43 weist Flanschflächen 34′, 34‴ auf. Die in Richtung 35 gesehen obere Flanschfläche 34′ an dem Greiferschienenteil 41 bzw. 43 ragt weiter aus der Stirnseite heraus als die untere Flanschfläche 34‴. Bei einer Dreier-Anordnung entsprechend Fig. 4 ragt die Flanschfläche 34′ bzw. 34˝ weiter heraus als die benachbarte Flanschfläche 34˝ bzw. 34‴.

Die Flanschflächen 37′, 37˝, 37‴ an dem austauschbaren Greiferschienenteil 42 sind umgekehrt versetzt angeordnet. Pfeil 15 verweist auf die Verfahrbewegung des Schiebetisches 3, die entsprechend vorhergehender Festlegung um 90 Winkelgrad gedreht zur Richtung 35 verläuft.

Werden in weiterer Ausgestaltung der Fig. 8 die Flanschflächen 34, 37 in einer sich über die Höhe der Greiferschienenteile 41, 42, 43 erstreckenden Weise angeordnet, Fig. 8 wäre dann als Ansicht von oben zu sehen, sind die mit Bezug auf die Verfahrbewegung des Schiebetisches 3 in Richtung 15 hinten befindlichen Flanschflächen 34′ bzw. 34˝ an dem pressenseitigen Greiferschienenteil 41, 43 weiter aus der Stirnfläche herausragend als die vorderen, vorn befindlichen, Flanschflächen 34˝ bzw. 34‴. Die komplementären Flanschflächen 37′, 37˝, 37‴ sind entsprechend zu gestalten. Für diese Ausführungsform nach Fig. 8, wie auch zu einer weiteren, im folgenden noch zu beschriebenden Ausführungsform, sind die hinten befindlichen, austauschbaren Greiferschienenteile 42 kürzer auszuführen, um diese mit der Verfahrbewegung des Schiebetisches 3 in Richtung 15 zwischen den vorderen, pressenseitigen Greiferschienenteilen 41, 43 hindurchführen zu können.

Fig. 9 zeigt eine Ausbildung der Flanschflächen 34, 37, die gleich weit aus den Stirnseiten der Greiferschienenteile 7, 9, 41, 43 bzw. 8, 10, 42 hervorstehen; die Flanschflächen 34, 37 befinden sich in der Ebene 46. Diese hier angedeutete Ebene 46 kann auch generell als Verfahrebene aller aufgezeigter Ausführungsbeispiele gelten. Der Anschlag 47 dient der Bewegungsbegrenzung des jeweils in die Kuppellage in Richtung 5, 15, 35 bewegten Greiferschienenteils 7, 9, 41, 43 bzw. 8, 10, 42. Mit 15 ist wiederum eine um 90 Winkelgrad gedrehte Richtung der Verfahrbewegung des Schiebetisches 3 angegeben. Die auf dem Schiebetisch 3 aufliegenden Greiferschienenteile 8, 42 können somit auch ohne eine Hebe-Senkbewegung der pressenseitigen Greiferschienenteile 7, 9, 41, 43 aus der Transferpresse 1 bzw. in diese verfahren werden. Dementsprechend sind die Flanschflächen 34, 37 in Richtung der Verfahrbewegung 15 beidseitig mit Fasen 36, 38 zu versehen, wie es auch die Strich-Punktlinien erkennen lassen.

## Patentansprüche

1. Transferpresse mit Greiferschienen, die in pressenseitige und in über Schiebetische (3) austauschbare Greiferschienenteile (7, 8, 9, 10, 41, 42, 43) unterteilbar sind, mit Mitteln zum Kuppeln der Greiferschienenteile (7, 8, 9, 10, 41, 42, 43) untereinander durch Gegeneinanderpressen von Flanschflächen (34, 37) in den Stirnflächen der Greiferschienenteile (7, 8, 9, 10, 41, 42, 43) vermittels in die Endbereiche dieser eingebrachter Kraftspannelemente (21) und Gegenspannelemente (26), wobei die Flanschflächen (34, 37), die sich über die Breite bzw. über eine Teilbreite der Stirnfläche der Greiferschienenteile (7, 8, 9, 10, 41, 42, 43) erstrecken, ebene Flächen sind, deren Ebenheit in Richtung der über Stellmittel (3, 13) bewirkten Hebe-Senkbewegung (5) der Greiferschienenteile (7, 8, 9, 10, 41, 42, 43) und in Richtung der Verfahrbewegung (15) des das Greiferschienenteil (8, 10, 42) aufnehmenden Schiebetisches (3) verläuft, und die komplementären Flanschflächen (34, 37) beim Bewegen jedes der Greiferschienenteile (8, 10, 42) in Richtung (5, 15) der Hebe-Senkbewegung der Schiebetische (3) während des Trennens und während der Annäherung in der durch den Entkuppel- bzw. Kuppelvorgang vorgegebenen Ebene bewegt werden, **dadurch gekennzeichnet,** daß die Hebe-Senkbewegung der austauschbaren Greiferschienenteile (8, 10, 42) geringfügig größer ist als die Breite der breitesten Flanschfläche (34, 37), gemessen quer zu ihrer Längserstreckung in Richtung (5, 35) der Hebe-Senkbewegung, daß in den Stirnflächen der Greiferschienenteile (8, 10, 42) und zwischen den Flanschflächen (34, 37) durch Abstufungen (Ausarbeitungen) Freiräume (45) gebildet sind mit einer Breite, die geringfügig größer ist als die Breite der in dem Freiraum (45) beim Heben der austauschbaren Greiferschienenteile (8, 10, 42) bzw. dem Einführen dieser in die Kuppelstellung befindlichen Flanschfläche (34, 37), indem die Flanschflächen (34, 37) unterschiedlich weit aus der Stirnfläche der Greiferschienenteile (7, 8, 9, 10, 41, 42, 43) hervorstehen, wobei an dem austauschbaren Greiferschienenteil (8, 10, 42) die in Richtung (5, 35) der Hebe-Senkbewegung gesehen obere von jeweils zwei benachbarten Flanschflächen (37', 37'') gegenüber der darunter befindlichen Flanschfläche (37'', 37''') weiter aus der Stirnfläche herausragt und an dem pressenseitigen Greiferschienenteil (7, 9) die in Richtung (5, 35) der Hebe-Senkbewegung gesehen untere von jeweils zwei benachbarten Flanschflächen (34''', 34'') gegenüber der darüber befindlichen Flanschfläche (34'', 34') weiter aus der Stirnfläche herausragt.

2. Transferpresse mit Greiferschienen, die in pressenseitige und in über Schiebetische (3) austauschbare Greiferschienenteile (7, 8, 9, 10, 41, 42, 43) unterteilbar sind, mit Mitteln zum Kuppeln der Greiferschienenteile (7, 8, 9, 10, 41, 42, 43) untereinander durch Gegeneinanderpressen von Flanschflächen (34, 37) in den Stirnflächen der Greiferschienenteile (7, 8, 9, 10, 41, 42, 43) vermittels in die Endbereiche dieser eingebrachter Kraftspannelemente (21) und Gegenspannelemente (26) , wobei die Flanschflächen (34, 37), die sich über die Breite bzw. über eine Teilbreite der Stirnfläche der Greiferschienenteile (7, 8, 9, 10, 41, 42, 43) erstrecken, ebene Flächen sind, deren Ebenheit in Richtung der über Stellmittel (3, 13) bewirkten Hebe-Senkbewegung (5) der Greiferschienenteile (7, 8, 9, 10, 41, 42, 43) und in Richtung der Verfahrbewegung (15) des das Greiferschienenteil (8, 10, 42) aufnehmenden Schiebetisches (3) verläuft, und die komplementären Flanschflächen (34, 37) beim Bewegen jedes der Greiferschienenteile (8, 10, 42) in Richtung (5, 15) der Hebe-Senkbewegung der Schiebetische (3) während des Trennens und während der Annäherung in der durch den Entkuppel- bzw. Kuppelvorgang vorgegebenen Ebene bewegt werden, **dadurch gekennzeichnet,** daß die Hebe-Senkbewegung der austauschbaren Greiferschienenteile (8, 10, 42) geringfügig größer ist als die Breite der breitesten Flanschfläche (34, 37), gemessen quer zu ihrer Längserstreckung in Richtung (5, 35) der Hebe-Senkbewegung, daß in den Stirnflächen der Greiferschienenteile (8, 10, 42) und zwischen den Flanschflächen (34, 37) durch Abstufungen (Ausarbeitungen) Freiräume (45) gebildet sind mit einer Breite, die geringfügig größer ist als die Breite der in dem Freiraum (45) beim Heben der austauschbaren Greiferschienenteile (8, 10, 42) bzw. dem Einführen dieser in die Kuppelstellung befindlichen Flanschfläche (34, 37), indem die Flanschflächen (34, 37) unterschiedlich weit aus der Stirnfläche der Greiferschienenteile (7, 8, 9, 10, 41, 42, 43) hervorstehen, wobei an dem pressenseitigen Greiferschienenteil (7, 9) die in Richtung (5, 35) der Hebe-Senkbewegung gesehen obere von jeweils zwei benachbarten Flanschflächen (34', 34'') gegenüber der darunter befindlichen Flanschfläche (34'', 34''') weiter aus der Stirnfläche herausragt und an dem austauschbaren Greiferschienenteil (8, 10, 42) die in Richtung (5, 35) der Hebe-Senkbewegung gesehen untere von jeweils zwei benachbarten Flanschflächen (37''', 37'') gegenüber der darüber befindlichen Flanschfläche (37'', 37') weiter aus der Stirnfläche herausragt.

3. Transferpresse nach Anspruch 1, **dadurch gekennzeichnet,** daß die Flanschflächen (34', 34'', 34''', 37', 37'', 37''') aus den Stirnflächen beider aneinander zu kuppelnder Greiferschienenteile (7, 8, 9, 10, 41, 42, 43) gleichmäßig - gleichweit - hervorstehen.

4. Transferpresse nach einem oder mehreren der vorhergehenden Ansprüche, **dadurch gekennzeichnet,** daß die Flanschflächen (34, 37) mit Anlaufschrägen (36, 38) versehen sind.

5. Transferpresse nach einem oder mehreren der vorhergehenden Ansprüche, **dadurch gekennzeichnet,** daß das Kraftspannelement (21) in dem Endteil der Greiferschienenteile (7, 8, 9, 10, 41, 42, 43) ein Drehspanner ist, der in dem Endteil festgesetzt ist und vermittels einer Spannstange (22) aus dem Greiferschienenteil (7, 8, 9, 10, 41, 42, 43) über die Trennstelle (16) hinaus in das anzukuppelnde Greiferschienenteil (7, 8, 9, 10, 41, 42, 43) reicht und zum Kuppeln durch Drehen und teilweises Zurückziehen hinter einer Spannfläche (26) des anzukuppelnden Greiferschienenteils (7, 8, 9, 10, 41, 42, 43) festsetzbar ist.

6. Transferpresse nach einem oder mehreren der vorhergehenden Ansprüche, **gekennzeichnet durch** je eine im oberen Randbereich und im unteren Randbereich der Stirnfläche der Greiferschienenteile (7, 8, 9, 10, 41, 42, 43) eingebrachte Flanschfläche (34', 34''', 37', 37''') und eine weitere, mittig zu diesen verlaufende Flanschfläche (34'', 37'') in Höhe der durch die Stirnflächen der aneinander zu kuppelnden Greiferschienenteile (7, 8, 9, 10, 41, 42, 43) hindurchführbaren Spannstange (22), wobei die mittig verlaufende Flanschfläche (34'', 37'') durch den Bewegungsbereich der Spannstange (22) in ihrer Länge unterbrochen ist.

7. Transferpresse nach einem oder mehreren der vorhergehenden Ansprüche, **gekennzeichnet durch** ein mit der Spannstange (22) mitgeführtes Brückenteil (23) zur Aufnahme von in das anzukuppelnde Greiferschienenteil (7, 8, 9, 10, 41, 42, 43) eingreifenden Zentrierbolzen (24) und zumindest eine Fürungsbolzen (32) zum Mitbewegen eines Kupplungsteils (28) einer Energiekupplung (27, 28).

8. Transferpresse nach Anspruch 1, **dadurch gekennzeichnet,** daß die Flanschflächen (34, 37) sich über die Höhe, ggf. über eine Teilhöhe der Stirnfläche der Greiferschienenteile (7, 8, 9, 10, 41, 42, 43) erstrecken.

9. Transferpresse nach Anspruch 8, **dadurch gekennzeichnet,** daß der in Richtung (15) der Einfahrbewegung des Schiebetisches (3) in die Transferpresse (1) hintere der zwei austauschbaren Greiferschienenteile (8, 10, 42) kürzer ist als der vordere Greiferschienenteil (8, 10, 42).

10. Transferpresse nach Anspruch 9, **dadurch gekennzeichnet,** daß die Flanschflächen (34', 34'', 34''', 37', 37'', 37''') aus den Stirnflächen beider aneinander zu kuppelnder Greiferschienenteile (7, 8, 9, 10, 41, 42, 43) gleichmäßig - gleichweit - hervorstehen.

11. Transferpresse nach den Ansprüchen 1, 8 oder 9, **dadurch gekennzeichnet,** daß die Flanschflächen (34, 37) unterschiedlich weit aus der Stirnfläche der Greiferschienenteile (7, 8, 9, 10, 41, 42, 43) hervorstehen, wobei die an dem austauschbaren Greiferschienenteil (8, 10, 42) in Richtung (15) der Verfahrbewegung gesehen vordere Flanschfläche (37', 37'') von zwei benachbarten Flanschflächen gegenüber der dahinter befindlichen Flanschfläche (37'', 37''') weiter aus der Stirnfläche herausragt.

## Claims

1. Transfer press having feed bars, which can be divided into feed bar parts (7, 8, 9, 10, 41, 42, 43) which are on the press side or are exchangeable via sliding tables (3), having means for coupling the feed bar parts (7, 8, 9, 10, 41, 42, 43) by flange surfaces (34, 37) in the end faces of the feed bar parts (7, 8, 9, 10, 41, 42, 43) being pressed against one another by means of power clamping elements (21), introduced into the end regions of said feed bar parts, and counter-clamping elements (26), the flange surfaces (34, 37), which extend over the width or over a partial width of the end face of the feed bar parts (7, 8, 9, 10, 41, 42, 43), being flat surfaces, whose flatness extends in the direction of the lifting and lowering movement (5), caused via adjusting means (3, 13), of the feed bar parts (7, 8, 9, 10, 41, 42, 43) and in the direction of the displacement movement (15) of the sliding table (3) receiving the feed bar part (8, 10, 42), and the complementary flange surfaces (34, 37) being moved in the plane predetermined by the uncoupling or coupling operation during the movement of each of the feed bar parts (8, 10, 42) in the direction (5, 15) of the lifting and lowering movement of the sliding tables (3) during the separation and during the approach, characterised in that the lifting and lowering movement of the exchangeable feed bar parts (8, 10, 42) is slightly greater than the width of the widest flange surface (34, 37), measured transversely to its longitudinal extension in the direction (5, 35) of the lifting and lowering movement, in that cavities (45) are formed by steps (cutouts) in the end faces of the feed bar parts (8, 10, 42) and between the flange surfaces (34, 37), said cavities having a width which is slightly greater than the width of the flange surface (34, 37) located in the cavity (45) when the exchangeable feed bar parts (8, 10, 42) are lifted or introduced into the coupling position, due to the fact that the flange surfaces (34, 37) project to a different extent from the end face of the feed bar parts (7, 8, 9, 10, 41, 42, 43), the upper one, seen in the direction (5, 35) of the lifting and lowering movement, of in each case two adjacent flange surfaces (37', 37") projecting further from the end face relative to the flange surface (37", 37''') located below it on the exchangeable feed bar part (8, 10, 42), and the lower one, seen in the direction (5, 35) of the lifting and lowering movement, of in each case two adjacent flange surfaces (34''', 34") projecting further from the end face relative to the flange surface (34", 34') located above it on the press-side feed bar part (7, 9).

2. Transfer press having feed bars, which can be divided into feed bar parts (7, 8, 9, 10, 41, 42, 43) which are on the press side or are exchangeable via sliding tables (3), having means for coupling the feed bar parts (7, 8, 9, 10, 41, 42, 43) by flange surfaces (34, 37) in the end faces of the feed bar parts (7, 8, 9, 10, 41, 42, 43) being pressed against one another by means of power clamping elements (21), introduced into the end regions of said feed bar parts, and counter-clamping elements (26), the flange surfaces (34, 37), which extend over the width or over a partial width of the end face of the feed bar parts (7, 8, 9, 10, 41, 42, 43), being flat surfaces, whose flatness extends in the direction of the lifting and lowering movement (5), caused via adjusting means (3, 13), of the feed bar parts (7, 8, 9, 10, 41, 42, 43) and in the direction of the displacement movement (15) of the sliding table (3) receiving the feed bar part (8, 10, 42), and the complementary flange surfaces (34, 37) being moved in the plane predetermined by the uncoupling or coupling operation during the movement of each of the feed bar parts (8, 10, 42) in the direction (5, 15) of the lifting and lowering movement of the sliding tables (3) during the separation and during the approach, characterised in that the lifting and lowering movement of the exchangeable feed bar parts (8, 10, 42) is slightly greater than the width of the widest flange surface (34, 37), measured transversely to its longitudinal extension in the direction (5, 35) of the lifting and lowering movement, in that cavities (45) are formed by steps (cutouts) in the end faces of the feed bar parts (8, 10, 42) and between the flange surfaces (34, 37), said cavities having a width which is slightly greater than the width of the flange surface (34, 37) located in the cavity (45) when the exchangeable feed bar parts (8, 10, 42) are lifted or introduced into the coupling position, due to the fact that the flange surfaces (34, 37) project to a different extent from the end face of the feed bar parts (7, 8, 9, 10, 41, 42, 43), the upper one, seen in the direction (5, 35) of the lifting and lowering movement, of in each case two adjacent flange surfaces (34', 34") projecting further from the end face relative to the flange surface (34", 34''') located below it on the press-side feed bar part (7, 9), and the lower one, seen in the direction (5, 35) of the lifting and lowering movement, of in each case two adjacent flange surfaces (37''', 37") projecting further from the end face relative to the flange surface (37", 37') located above it on the exchangeable feed bar part (8, 10, 42).

3. Transfer press according to Claim 1, characterised in that the flange surfaces (34', 34", 34''', 37', 37", 37''') project uniformly - to the same extent - from the end faces of both feed bar parts (7, 8, 9, 10, 41, 42, 43) to be coupled to one another.

4. Transfer press according to one or more of the preceding claims, characterised in that the flange surfaces (34, 37) are provided with chamfers (36, 38).

5. Transfer press according to one or more of the preceding claims, characterised in that the power clamping element (21) in the end part of the feed bar parts (7, 8, 9, 10, 41, 42, 43) is a rotary clamp which is fixed in the end part and extends by means of a clamping rod (22) from the feed bar part (7, 8, 9, 10, 41, 42, 43) beyond the separation point (16) into the feed bar part (7, 8, 9, 10, 41, 42, 43) to be coupled on and can be fixed for coupling by rotation and partial retraction behind a clamping surface (26) of the feed bar part (7, 8, 9, 10, 41, 42, 43) to be coupled on.

6. Transfer press according to one or more of the preceding claims, characterised by a flange surface (34', 34"', 37', 37"'), introduced in each case into the upper edge region and the lower edge region of the end face of the feed bar parts (7, 8, 9, 10, 41, 42, 43), and a further flange surface (34", 37"), extending centrally relative to said flange surfaces, at the height of the clamping rod (22) which can be passed through the end faces of the feed bar parts (7, 8, 9, 10, 41, 42, 43) to be coupled to one another, the centrally extending flange surface (34", 37") being interrupted in its length by the range of movement of the clamping rod (22).

7. Transfer press according to one or more of the preceding claims, characterised by a bridge part (23), which is carried along with the clamping rod (22), for receiving centring pins (24) engaging in the feed bar part (7, 8, 9, 10, 41, 42, 43) to be coupled on and at least one guide pin (32) for moving along a coupling part (28) of an energy coupling (27, 28).

8. Transfer press according to Claim 1, characterised in that the flange surfaces (34, 37) extend over the height, if appropriate over a partial height, of the end face of the feed bar parts (7, 8, 9, 10, 41, 42, 43).

9. Transfer press according to Claim 8, characterised in that the rear one, in the direction (15) of the entry movement of the sliding table (3) into the transfer press (1), of the two exchangeable feed bar parts (8, 10, 42) is shorter than the front feed bar part (8, 10, 42).

10. Transfer press according to Claim 9, characterised in that the flange surfaces (34', 34", 34''', 37', 37", 37''') project uniformly - to the same extent - from the end faces of both feed bar parts (7, 8, 9, 10, 41, 42, 43) to be coupled to one another.

11. Transfer press according to Claims 1, 8 or 9, characterised in that the flange surfaces (34, 37) project to a different extent from the end face of the feed bar parts (7, 8, 9, 10, 41, 42, 43), the front flange surface (37', 37"), seen in the direction (15) of the displacement movement, of two adjacent flange surfaces projecting further from the end face relative to the flange surface (37", 37''') situated behind it on the exchangeable feed bar part (8, 10, 42).

## Revendications

1. Presse transfert comportant des barres de transfert divisibles en éléments de barres (7, 8, 9, 10, 41, 42, 43) respectivement montés sur la presse et échangeables au moyen de tables mobiles (3), avec des moyens pour coupler mutuellement les éléments de barres (7, 8, 9, 10, 41, 42, 43) en pressant l'une contre l'autre des surfaces d'appui (34, 37) des surfaces frontales des éléments de barres (7, 8, 9, 10, 41, 42, 43) au moyen d'éléments actifs de bridage (21) et d'éléments opposés de bridage (26), où les surfaces d'appui (34, 37), qui s'étendent sur la largeur ou sur une partie de la largeur de la surface frontale des éléments de barres (7, 8, 9, 10, 41, 42, 43), sont des surfaces planes dont le plan s'étend dans la direction du mouvement de levage et d'abaissement (5) des éléments de barres (7, 8, 9, 10, 41, 42, 43) produit par des actionneurs (3, 13), et dans la direction du déplacement (15) de la table mobile (3) portant l'élément de barre (8, 10, 42), et où les surfaces complémentaires d'appui (34, 37) sont déplacées dans le plan prédéterminé par le processus de couplage ou de découplage, lors du mouvement de chacun des éléments de barres (8, 10, 42) dans la direction (5, 15) du mouvement de levage et d'abaissement des tables mobiles (3) pendant la séparation et pendant le rapprochement, **caractérisée** en ce que le mouvement de levage et d'abaissement des éléments de barres échangeables (8, 10, 42) est légèrement plus grand que la largeur de la plus large surface d'appui (34, 37), mesurée perpendiculairement à son extension longitudinale en direction (5, 35) du mouvement de levage et d'abaissement, en ce que des espaces libres (45) sont formés par des décrochements (creusages) dans les surfaces frontales des éléments de barres (8, 10, 42) et entre les surfaces d'appui (34, 37), avec une largeur légèrement plus grande que la largeur de la surface d'appui (34, 37) se trouvant dans l'espace libre (45) lors du levage des éléments de barres échangeables (8, 10, 42) ou lors de l'amenée de ceux-ci à la position de couplage, les surfaces d'appui (34, 37) étant proéminentes dans différentes mesures sur la surface frontale des éléments de barres (7, 8, 9, 10, 41, 42, 43), en ce que, sur l'élément de barre échangeable (8, 10, 42), parmi deux surfaces d'appui voisines, celle qui se trouve en haut (37', 37") par rapport à la direction (5, 35) de levage et d'abaissement est plus proéminente sur la surface frontale que la surface d'appui (37", 37"') se trouvant en dessous d'elle et en ce que, sur l'élément de barre (7, 9) monté sur la presse, parmi deux surfaces d'appui voisines celle qui se trouve en bas (34"', 34") par rapport à la direction (5, 35) de levage et d'abaissement est plus proéminente sur la surface frontale que la surface d'appui (34", 34') se trouvant en dessus d'elle.

2. Presse transfert comportant des barres de transfert divisibles en éléments de barres (7, 8, 9, 10, 41, 42, 43) respectivement montés sur la presse et échangeables au moyen de tables mobiles (3), avec des moyens pour coupler mutuellement les éléments de barres (7, 8, 9, 10, 41, 42, 43) en pressant l'une contre l'autre des surfaces d'appui (34, 37) des surfaces frontales des éléments de barres (7, 8, 9, 10, 41, 42, 43) au moyen d'éléments actifs de bridage (21) et d'éléments opposés de bridage (26), où les surfaces d'appui (34, 37), qui s'étendent sur la largeur ou sur une partie de la largeur de la surface frontale des éléments de barres (7, 8, 9, 10, 41, 42, 43), sont des surfaces planes dont le plan s'étend dans la direction du mouvement de levage et d'abaissement (5) des éléments de barres (7, 8, 9, 10, 41, 42, 43) produit par des actionneurs (3, 13), et dans la direction du déplacement (15) de la table mobile (3) portant l'élément de barre (8, 10, 42), et où les surfaces complémentaires d'appui (34, 37) sont déplacées dans le plan prédéterminé par le processus de couplage ou de découplage, lors du mouvement de chacun des éléments de barres (8, 10, 42) dans la direction (5, 15) du mouvement de levage et d'abaissement des tables mobiles (3) pendant la séparation et pendant le rapprochement, **caractérisée** en ce que le mouvement de levage et d'abaissement des éléments de barres échangeables (8, 10, 42) est légèrement plus grand que la largeur de la plus large surface d'appui (34, 37), mesurée perpendiculairement à son extension longitudinale en direction (5, 35) du mouvement de levage et d'abaissement, en ce que des espaces libres (45) sont formés par des décrochements (creusages) dans les surfaces frontales des éléments de barres (8, 10, 42) et entre les surfaces d'appui (34, 37), avec une largeur légèrement plus grande que la largeur de la surface d'appui (34, 37) se trouvant dans l'espace libre (45) lors du levage des éléments de barres échangeables (8, 10, 42) ou lors de l'amenée de ceux-ci à la position de couplage, les surfaces d'appui (34, 37) étant proéminentes dans différentes mesures sur la surface frontale des éléments de barres (7, 8, 9, 10, 41, 42, 43), en ce que, sur l'élément de barre (7, 9) monté sur la presse, parmi deux surfaces d'appui voisines, celle qui se trouve en haut (34', 34") par rapport à la direction (5, 35) de levage et d'abaissement est plus proéminente sur la surface frontale que la surface d'appui (34", 34"') se trouvant en dessous d'elle et en ce que, sur l'élément de barre échangeable (8, 10, 42), parmi deux surfaces d'appui voisines celle qui se trouve en bas (37"', 37") par rapport à la direction (5, 35) de levage et d'abaissement est plus proéminente sur la surface frontale que la surface d'appui (37", 37') se trouvant en dessus d'elle.

3. Presse transfert selon la revendication 1, **caractérisée** en ce que les surfaces d'appui (34', 34", 34"', 37', 37", 37"') sont proéminentes dans des mêmes mesures sur les surfaces frontales de deux éléments de barres (7, 8, 9, 10, 41, 42, 43) à coupler mutuellement.

4. Presse transfert selon une ou plusieurs des revendications précédentes, **caractérisée** en ce que les surfaces d'appui (34, 37) sont pourvues de biais d'entrée (36, 38).

5. Presse transfert selon une ou plusieurs des revendications précédentes, **caractérisée** en ce que l'élément actif de bridage (21), disposé dans l'extrémité des éléments de barres (7, 8, 9, 10, 41, 42, 43), est un élément de bridage à rotation, qui est fixé dans ladite extrémité, qui comporte une tige de bridage (22) s'étendant à partir de l'élément de barre (7, 8, 9, 10, 41, 42, 43) au-delà de la zone de séparation (16) jusqu'à l'intérieur de l'élément de barre à lui coupler (7, 8, 9, 10, 41, 42, 43) et qui, pour effectuer le couplage, peut se fixer par rotation et retrait partiel derrière une surface de bridage (26) de l'élément de barre à lui coupler (7, 8, 9, 10, 41, 42, 43).

6. Presse à transfert selon une ou plusieurs des revendications précédentes, **caractérisée** par deux surfaces d'appui (34', 34"', 37', 37"') disposées respectivement dans la zone du bord supérieur et dans la zone du bord inférieur de la surface frontale des éléments de barres (7, 8, 9, 10, 41, 42, 43) et par une autre surface d'appui (34", 37") disposée au milieu entre celles-ci, à la hauteur de la tige de bridage (22) agencée pour traverser les surfaces frontales des éléments de barres (7, 8, 9, 10, 41, 42, 43) à coupler mutuellement, la surface d'appui (34", 37") disposée au milieu étant interrompue sur sa longueur par la zone de passage de la tige de bridage (22).

7. Presse transfert selon une ou plusieurs des revendications précédentes, **caractérisée** par un organe en pont (23) entraîné avec la tige de bridage (22) et portant des goujons de centrage (24) qui s'engagent dans l'élément de barre à coupler (7, 8, 9, 10, 41, 42, 43), et au moins un goujon de guidage (32) pour entraîner un élément de connexion (28) d'un connecteur d'énergie (27, 28).

8. Presse transfert selon la revendication 1, **caractérisée** en ce que les surfaces d'appui (34, 37) s'étendent sur la hauteur ou sur une partie de la hauteur de la surface frontale des éléments de barres (7, 8, 9, 10, 41, 42, 43).

9. Presse transfert selon la revendication 8, **caractérisée** en ce que celui des deux éléments de barres échangeables (8, 10, 42) qui se trouve en arrière, par rapport au sens (15) du déplacement d'entrée de la table mobile (3) dans la presse transfert (1), est plus court que celui (8, 10, 42) qui se trouve en avant.

10. Presse transfert selon la revendication 9, **caractérisée** en ce que les surfaces d'appui (34', 34", 34"', 37', 37", 37"') sont proéminentes dans des mêmes mesures sur les surfaces frontales de deux éléments de barres (7, 8, 9, 10, 41, 42, 43) à coupler mutuellement.

11. Presse transfert selon la revendication 1, 8 ou 9, **caractérisée** en ce que les surfaces d'appui (34, 37) sont proéminentes dans différentes mesures sur la surface frontale des éléments de barres (7, 8, 9, 10, 41, 42, 43) et en ce que, parmi deux surfaces d'appui voisines sur l'élément de barre échangeable (8, 10, 42), celle qui se trouve en avant (37', 37") par rapport au sens du déplacement (15) de la table est plus proéminente sur la surface frontale que celle qui se trouve derrière elle (37", 37"').
